# FASCICULE DE BREVET EUROPEEN

(11) **EP 0 013 840 B1**
(45) Date de publication et mention de la délivrance du brevet: **02.03.1983**
(21) Numéro de dépôt: 79400059.6
(22) Date de dépôt: 29.01.1979
(51) Int. Cl.: B22D 11/04, B22D 11/10, H01B 3/20

(54) **Lingotière pour coulée continue de billettes avec inducteur électromagnétique de brassage**
Kokille für den Strangguss von Knüppeln mit einem elektromagnetischen Induktor zum Umrühren
Mould for continuously casting billets with an electromagnetic stirring inductor

(43) Date de publication de la demande: 06.08.1980
(73) Titulaire: C E M COMPAGNIE ELECTRO MECANIQUE Société Anonyme, F-75008 Paris (FR)
(72) Inventeur: Delassus, Jean, F-95160 Montmorency (FR)
(74) Mandataire: Roger-Petit, Jean-Camille

## Description

La présente invention concerne une lingotière pour coulée continue de billettes, comprenant un puits de coulée en une matière amagnétique, une cuve annulaire, qui entoure le puits de coulée et qui est pourvue d'un dispositif répartiteur d'entrée et d'un dispositif répartiteur de sortie pour de l'eau de refroidissement, et un inducteur électromagnétique propre à créer un champ magnétique radial tournant, qui est logé dans la cuve annulaire (FR-A-2 355 392, US-A-3941183).

On connaît déjà des lingotières pour coulée continue de billettes, comportant un inducteur électromagnétique de brassage capable de créer un champ magnétique tournant autour de l'axe de coulée de la lingotière, qui est suffisamment intense pour que le flux magnétique créé puisse traverser à la fois les parois de la lingotière, bien qu'elles soient en alliage de cuivre relativement bon conducteur, et le lingot encore liquide en cours de coulée, afin de brasser le métal fondu de ce dernier. Une lingotière de ce type et son inducteur sont par exemple décrits dans FR-A-2 355 392. Etant donné la quantité de chaleur très importante transmise à la lingotière par le métal fondu, la cuve de la lingotière est parcourue par un fort courant d'eau de refroidissement et l'inducteur électromagnétique est totalement immergé dans cette eau de refroidissement.

Bien que la tension électrique d'alimentation des bobines de l'inducteur soit relativement basse (quelques centaines de volts) et que les fils conducteurs des bobines soient recouverts d'un isolant étanche à l'eau, il est à craindre que l'eau de refroidissement dans laquelle l'inducteur est immergé soit de qualité médiocre et, en particulier, chargée de poussières ferrugineuses. La conductibilité de l'eau de refroidissement laisse donc souvent à désirer et peut nuire à la longue au bon fonctionnement de l'inducteur.

La présente invention a essentiellement pour but de remédier à ce problème en fournissant une lingotière du type susindiqué, dans laquelle l'inducteur est immergé dans un fluide de refroidissement qui reste très peu conducteur pendant toute la durée de vie de la lingotière.

A cet effet, la lingotière selon la présente invention est caractérisée en ce que l'inducteur électromagnétique est disposé dans un caisson annulaire étanche à l'eau de refroidissement de la cuve, qui est rempli d'un fluide de refroidissement secondaire et qui est lui-même disposé et supporté dans la cuve annulaire de telle façon que ses parois soient espacées des parois de la cuve annulaire et du puits de coulée, au moins la paroi cylindrique intérieure du caisson annulaire étanche qui fait face au puits de coulée étant en une matière amagnétique.

Le fluide de refroidissement secondaire peut être par exemple constitué par de l'eau désoxygénée, traitée de façon à avoir une faible conductivité électrique et contenant éventuellement une addition d'huile soluble à l'eau.

Pour assurer le refroidissement du fluide de refroidissement secondaire, il peut être prévu, dans le caisson annulaire étanche ou à l'extérieur de ce dernier et de la cuve, un dispositif propre à créer une circulation en circuit fermé dudit fluide de refroidissement secondaire à l'intérieur dudit caisson annulaire étanche.

On décrira maintenant à titre d'exemple, une forme d'exécution de la présente invention en faisant référence au dessin annexé sur lequel:
La figure 1 est une vue en coupe axiale d'une lingotière conventionnelle dans laquelle l'inducteur est placé, conformément à la présente invention, dans un caisson annulaire étanche.
Les figures 2 et 3 sont des vues partielles en coupe, à plus petite échelle, montrant des variantes.

La lingotière 1 représentée sur la figure 1 comprend, de façon connue, un puits de coulée 2 en une matière amagnétique, par exemple en cuivre ou en alliage de cuivre, une cuve annulaire 3, qui entoure le puits de coulée 2 et qui est pourvue d'un dispositif répartiteur d'entrée 4 et d'un dispositif répartiteur de sortie 5 pour de l'eau de refroidissement, et un inducteur électromagnétique 6.

L'inducteur électromagnétique 6 comprend essentiellement un circuit magnétique 7 et des bobines 8 qui sont alimentées en courant alternatif polyphasé à basse fréquence. Seules, les têtes des bobines 8 ont été représentées sur la figure 1. L'inducteur électromagnétique 6 est destiné à produire un champ magnétique radial tournant autour de l'axe 9 du tube de coulée 2. De préférence, les bobines 8 diamétralement opposées sont connectées de telle manière que les flux magnétiques qu'elles créent s'additionnent, de telle sorte que le champ magnétique tournant ainsi créé traverse diamétralement le lingot en cours de solidification. A cet effet, l'inducteur électromagnétique 6 peut être réalisé comme décrit dans FR-A-2 355 392 susmentionnée.

Des écrans 10 et 11, réalisés sous la forme de couronnes cylindriques en métal bon conducteur, par exemple en cuivre, sont disposés derrière les têtes des bobines 8 de façon à réfléchir le champ magnétique créé par celles-ci. L'écran 11 sert aussi à supporter l'inducteur électromagnétique 6 comme on le verra plus loin.

Selon la présente invention, l'inducteur électromagnétique 6 est disposé dans un caisson annulaire 12 étanche à l'eau de refroidissement de la cuve 3, qui est rempli d'un fluide de refroidissement secondaire et qui est lui-même disposé dans la cuve 3 de telle façon que ses parois 13, 14, 15 et 16 soient espacées des parois 17, 18 et 19 de la cuve 3 et du tube de coulée 2. Le caisson annulaire étanche 12 est supporté sur le fond 19 de la cuve 3 par des cales 20 espacées circonférentiellement et radialement de façon à permettre la circulation de l'eau de refroidissement primaire entre le fond 16 du caisson étanche 12 et le fond 19 de la cuve 3. Au moins, la paroi cylindrique intérieure 15 du caisson étanche 12 est réalisée en une matière amagnétique, par exemple en acier mince inoxydable. Afin de parer aux effets des dilatations inégales des parois cylindriques externe et interne 13 et 15 du caisson étanche 12, la paroi cylindrique interne 15 est raccordée à la paroi supérieure 14 du caisson 12 par un joint annulaire de dilatation 21 réalisé par exemple sous la forme d'un soufflet métallique. En outre, pour permettre au fluide de refroidissement secondaire contenu dans le caisson étanche 12 de se dilater, on a prévu un certain nombre de soufflets de dilatation 22 (un seul d'entre eux est visible sur la figure 1 ) sur la paroi cylindrique externe 13 du caisson 12.

Grâce à un tel agencement, l'inducteur électromagnétique 6 et le fluide de refroidissement secondaire contenu dans le caisson étanche 12 sont complètement isolés de l'eau de refroidissement primaire, de qualité médiocre et souvent chargée de particules d'oxydes métalliques et de métal, qui circule dans la cuve 3. En effet, comme cela est indiqué par les flèches, l'eau de refroidissement primaire est admise dans une chambre annulaire d'entrée 23 par une conduite 24 d'amenée d'eau, puis elle passe entre le fond 19 de la cuve 3 et une plaque 25 de support de la lingotière 1, et elle remonte entre le tube de coulée 2 et une paroi cylindrique 26 en métal amagnétique, qui fait partie de la cuve 3 et qui est disposée entre le tube de coulée 2 et la paroi cylindrique interne 15 du caisson 12. Après être passée entre le tube de coulée 2 et la paroi cylindrique 26, l'eau de refroidissement primaire se divise pour suivre deux circuits. Un premier circuit passe entre le couvercle 18 de la cuve 3 et la paroi supérieure 14 du caisson étanche 12, puis entre les parois cylindriques externes 13 et 17 du caisson étanche 12 et de la cuve 3 pour gagner la chambre annulaire de sortie 27 à travers des orifices 28 de la paroi 17 et pour sortir de cette chambre 27 par la conduite 29 d'évacuation d'eau. Le deuxième circuit descend entre les parois cylindriques internes 15 et 26 du caisson étanche 12 et de la cuve 3, puis il passe entre les fonds 16 et 19 du caisson étanche 12 et de la cuve 3, puis il remonte entre les parois cylindriques externes 13 et 17 du caisson étanche 12 et de la cuve 3 pour gagner enfin la chambre annulaire de sortie 27 à travers les orifices 28.

Afin d'évacuer la chaleur produite par effect Joule dans les conducteurs en cuivre des bobines 8, dans le circuit magnétique 7 et dans les écrans 10 et 11, et aussi afin d'homogénéiser les températures du fluide de refroidissement secondaire entre le haut et le bas de l'inducteur électromagnétique 6, il est nécessaire de faire circuler rapidement l'eau de refroidissement secondaire à l'intérieur du caisson étanche 12, de préférence en circuit fermé.

A cet effet, un rotor annulaire constitué par une jante conductrice 30 et par des aubages en hélice 31 est monté rotatif concentriquement à l'axe 9 entre le circuit magnétique 7 de l'inducteur 6 et la paroi cylindrique interne 15 du caisson étanche 12, de façon à tourner sous l'effet du champ magnétique principal créé par l'inducteur électromagnétique 6. Le rotor 30, 31 est supporté à rotation par deux séries de galets de roulement 32 et 33 espacés circonférentiellement et destinés à maintenir le rotor axialement et radialement. Les aubages 31 du rotor sont de préférence inclinés de façon à faire descendre le fluide de refroidissement secondaire le long de la paroi cylindrique interne 15 du caisson 12 et à la faire remonter entre les bobines 8 et à travers des encoches et des canaux (non montrés) du circuit magnétique 7 comme indiqué par les flèches. Un déflecteur annulaire 34, de préférence en matière isolante, peut être prévu pour mieux diriger le fluide de refroidissement secondaire dans le sens indiqué par les flèches. La couronne formant l'écran 11 est supportée par la paroi inférieure 16 du caisson 12, et des canaux 35 sont formés à la base de cette couronne pour permettre aussi une circulation du fluide de refroidissement secondaire à l'extérieur du circuit magnétique 7, entre ce dernier et la paroi cylindrique externe 13 du caisson 12.

Le fluide de refroidissement secondaire peut être avantageusement constitué par de l'eau désoxygénée et traitée de façon à avoir une faible conductivité électrique. L'eau de refroidissement secondaire peut être aussi additionnée d'huile soluble à l'eau afin d'assurer une lubrification des galets 32 et 33 et d'abaisser notablement le point de congélation.

Dans la forme d'exécution de la présente invention qui a été décrite ci-dessus, le rotor 30, 31 est disposé de façon à être entraîné en rotation par le champ magnétique principal créé par l'inducteur électromagnétique 6. Une partie du flux magnétique principal engendré par l'inducteur 6 est donc utilisée au détriment du brassage du métal fondu du lingot en cours de coulée. Pour éviter cela, le rotor 30, 31 peut être monté rotatif concentriquement aux têtes des bobines 8 de l'inducteur 6, par exemple à la partie inférieure du caisson étanche 12, de façon à tourner sous l'effet du champ magnétique créé par les têtes de bobines, comme montré sur la figure 2. Le rotor 30, 31 peut être encore disposé comme montré sur la figure 3. Dans ce cas, le rotor 30, 31 est monté rotatif coaxialement à l'inducteur 6 à une extrémité de celui-ci, de façon à tourner sous l'effet de la composante radiale du champ magnétique créé par les têtes des bobines 8. Le rotor 30, 31 se présente sous la forme d'une couronne plane 30 perpendiculaire à l'axe 9 et munie d'aubages 31 inclinés de façon à faire circuler l'eau depuis la périphérie de la couronne 30 vers l'intérieur de cette dernière comme indiqué par les flèches.

Il est bien entendu que les formes d'exécution de la présente invention qui ont été décrites ci-dessus ont été données à titre d'exemple purement indicatif et nullement limitatif, et que de nombreuses modifications peuvent être apportées sans pour autant sortir du cadre de la présente invention.

## Revendications

1. Lingotière pour coulée (1) continue de billettes, comprenant un puits de coulée (2) en une matière amagnétique, une cuve annulaire (3), qui entoure le puits de coulée (2) et qui est pourvue d'un dispositif répartiteur d'entrée (4) et d'un dispositif répartiteur de sortie (5) pour de l'eau de refroidissement, et un inducteur électromagnétique (6) propre à créer un champ magnétique radial tournant, qui est logé dans la cuve annulaire (3), caractérisée en ce que l'inducteur électromagnétique 6 est disposé dans un caisson annulaire 12 étanche à l'eau de refroidissement de la cuve, qui est rempli d'un fluide de refroidissement secondaire et qui est lui-même disposé et supporté dans la cuve annulaire 3 de telle façon que ses parois 13, 14, 15 et 16 soient espacées des parois 17, 18, 26 et 16 de la cuve annulaire 3 et du puits de coulée 2, au moins la paroi cylindrique intérieure 15 du caisson annulaire étanche 12 étant en une matière amagnétique.

2. Lingotière suivant la revendication 1, caractérisée en ce que le fluide de refroidissement secondaire est de l'eau désoxygénée, traitée de façon à avoir une faible conductivité électrique et contenant une addition d'huile soluble à l'eau.

3. Lingotière selon la revendication 1 ou 2, caractérisée en ce que la paroi cylindrique intérieure 15 du caisson annulaire étanche 12 est reliée au moins à l'une des parois supérieure et inférieure 14 et 16 dudit caisson 12 par un joint de dilatation 21.

4. Lingotière selon l'une quelconque des revendications 1 à 3, caractérisée en ce que la paroi cylindrique extérieure 13 dudit caisson annulaire étanche 12 comporte au moins un soufflet 22 permettant la dilatation du fluide de refroidissement secondaire.

5. Lingotière selon l'une quelconque des revendications 1 à 4, caractérisée en ce qu'elle comprend en outre un dispositif 30 à 34 propre à créer une circulation en circuit fermé du fluide de refroidissement secondaire à l'intérieur du caisson annulaire étanche 12.

6. Lingotière selon la revendication 5, caractérisée en ce que ledit dispositif est constitué par un rotor annulaire 30 à aubages 31, qui est monté rotatif concentriquement à l'intérieur de l'inducteur 6 de façon à tourner sous l'effet du champ magnétique principal créé par l'inducteur.

7. Lingotière selon la revendication 5, caractérisée en ce que ledit dispositif est constitué par un rotor annulaire 30 à aubages 31, qui est monté rotatif concentriquement aux têtes des bobines 8 de l'inducteur 6 de façon à tourner sous l'effet du champ magnétique créé par les têtes de bobines.

8. Lingotière selon la revendication 5, caractérisée en ce que ledit dispositif est constitué par un rotor annulaire 30 à aubages 31, qui est monté rotatif coaxialement à l'inducteur 6 à une extrémité de celui-ci, de façon à tourner sous l'effet de la composante radiale du champ magnétique créé par les têtes des bobines 8 de l'inducteur 6.

9. Lingotière selon l'une quelconque des revendications 6 à 8, caractérisée en ce que ledit dispositif comprend en outre un déflecteur annulaire 34 propre à canaliser le fluide de refroidissement secondaire le long de la paroi cylindrique intérieure 15 du caisson étanche 12.

10. Lingotière selon l'une quelconque des revendications 6 à 9, caractérisée en ce que les aubages du rotor sont inclinés de façon à faire descendre le fluide de refroidissement secondaire le long de la paroi cylindrique interne 15 du caisson étanche 12.

## Patentansprüche

1. Kokille zum Stranggießen (1) von Knüppeln mit einem Gießschacht (2) aus unmagnetischem Material, einem ringförmigen Behälter (3), der den Gießschacht (2) umgibt und mit einer Einlaßverteileranordnung (4) und einer Auslaßverteileranordnung (5) für Kühlwasser ausgestattet ist, und einem elektromagnetischen Induktor (6) zum Erzeugen eines radialen magnetischen Drehfeldes, der im ringförmigen Behälter 3 angeordnet ist, dadurch gekennzeichnet, daß der elektromagnetische Induktor 6 in einem ringförmigen Gehäuse 12 angeordnet ist, welches gegen das Kühlwasser im Behälter abgedichtet, mit einer sekundären Kühlflüssigkeit gefüllt und selbst derart im ringförmigen Behälter 3 angeordnet und gehaltert ist, daß seine Wände 13, 14, 15 und 16 von den Wänden 17, 18, 26 und 16 des ringförmigen Behälters 3 und des Gießschachtes 2 beabstandet sind, wobei zumindest die innere zylindrische Wand 15 des wasserdichten ringförmigen Gehäuses 12 aus einem unmagnetischen Material besteht.

2. Kokille nach Anspruch 1, dadurch gekennzeichnet, daß die sekundäre Kühlflüssigkeit desoxygeniertes Wasser ist, welches so behandelt wurde, daß es eine geringe elektrische Leitfähigkeit besitzt, und einen Zusatz wasserlöslichen Öls enthält.

3. Kokille nach Anspruch 1 oder 2, dadurch gekennzeichnet, daß die inner zylindrische Wand 15 des wasserdichten ringförmigen Gehäuses 12 mit der oberen und/oder unteren Wand 14 bzw. 16 des besagten Gehäuses 12 durch eine dehnbare Verbindung 21 verbunden ist.

4. Kokille nach einem der Ansprüche 1 bis 3, dadurch gekennzeichnet, daß die äußere zylindrische Wand 13 des besagten wasserdichten ringförmigen Gehäuses 12 mindestens einen Balgen 22 enthält, welcher die Ausdehnung der sekundären Kühlflüssigkeit erlaubt.

5. Kokille nach einem der Ansprüche 1 bis 4, dadurch gekennzeichnet, daß sie außerdem eine Anordnung 30 bis 34 zur Erzeugung einer Zirkulation der sekundären Kühlflüssigkeit in einem geschlossenen Kreislauf im Inneren des wasserdichten ringförmigen Gehäuses 12 enthält.

6. Kokille nach Anspruch 5, dadurch gekennzeichnet, daß die besagte Anordnung durch einen ringförmigen Rotor 30 mit Beschaufelung 31 gebildet ist, der konzentrisch im Inneren des Induktors 6 derart drehbar angeordnet ist, daß er sich unter der Wirkung des vom Induktor erzeugten Hauptmagnetfeldes dreht.

7. Kokille nach Anspruch 5, dadurch gekennzeichnet, daß die besagte Anordnung durch einen ringförmigen Rotor 30 mit Beschaufelung 31 gebildet ist, der konzentrisch bei den Spulenköpfen 8 des Induktors 6 derart drehbar angeordnet ist, daß er sich unter der Wirkung des von den Spulenköpfen erzeugten Magnetfeldes dreht.

8. Kokille gemäß Anspruch 5, dadurch gekennzeichnet, daß die besagte Anordnung durch einen ringförmigen Rotor 30 mit Beschaufelung 31 gebildet ist, welcher koaxial zum Induktor 6 bei einem Ende desselben derart drehbar angeordnet ist, daß er sich unter der Wirkung der radialen Komponente des von den Spulenköpfen 8 des Induktors 6 erzeugten Magnetfeldes dreht.

9. Kokille nach einem der Ansprüche 6 bis 8, dadurch gekennzeichnet, daß die besagte Anordnung außerdem eine ringförmige Ablenkvorrichtung 34 enthält, welche die sekundäre Kühlflüssigkeit an der inneren zylindrischen Wand 15 des wasserdichten Gehäuses 12 entlang leitet.

10. Kokille nach einem der Ansprüche 6 bis 9, dadurch gekennzeichnet, daß die Schaufeln des Rotors so geneigt sind, daß sie die sekundäre Kühlflüssigkeit entlang der zylindrischen inneren Wand 15 des wasserdichten Gehäuses 12 nach unten fördern.

## Claims

1. A chill mould for the continuous casting of billets, comprising a casting shaft (2) of a non-magnetic material, an annular tank (3) which surrounds the casting shaft (2) and which is provided with an inlet distributing device (4) and an outlet distributing device (5) for cooling water, and an electromagnetic inductor (6) adapted to create a rotating radial magnetic field, which is housed in the annular tank (3), characterised in that the electromagnetic inductor (6) is disposed in an annular caisson (12) which is watertight with respect to the cooling water of the tank, which is filled with a secondary cooling fluid and which is itself disposed and supported in the annular tank (3) in such a manner that its walls (13, 14, 15 and 16) are spaced apart from the walls (17, 18, 26 and 16) of the annular tank (3) and of the casting shaft (2), at least the internal cylindrical wall (15) of the sealed annular caisson (12) being of non-magnetic material.

2. A chill mould as claimed in Claim 1, characterised in that the secondary cooling fluid is deoxygenized water treated in such a manner as to have a weak electrical conductivity and containing an addition of oil soluble in water.

3. A chill mould as claimed in Claim 1 or 2, characterised in that the internal cylindrical wall (15) of the sealed annular caisson (12) is connected to at least one of the upper and lower walls (14 and 16) of said caisson (12) by an expansion joint (21).

4. A chill mould as claimed in any one of the Claims 1 to 3, characterised in that the outer cylindrical wall (13) of said sealed annular caisson (12) comprises at least one bellows (22) permitting the expansion of the secondary cooling fluid.

5. A chill mould as claimed in any one of the Claims 1 to 4, characterised in that it further comprises a device (30 to 34) adapted to create a circulation in closed circuit of the secondary cooling fluid inside the sealed annular caisson (12).

6. A chill mould as claimed in Claim 5, characterised in that said device consists of an annular rotor (30) with blading (31) which is mounted for concentric rotation inside the inductor (6) in such a manner as to rotate under the effect of the principal magnetic field created by the inductor.

7. A chill mould as claimed in Claim 5, characterised in that said device consists of an annular rotor (30) with blading (31) which is mounted for rotation concentrically with the heads of the coils (8) of the inductor (6) in such a manner as to rotate under the effect of the magnetic field created by the coil heads.

8. A chill mould as claimed in Claim 5, characterised in that said device consists of an annular rotor (3) with blading (31) which is mounted for rotation coaxially with the inductor (6) at one end of this, in such a manner as to rotate under the effect of the radial component of the magnetic field created by the heads of the coils (8) of the inductor (6).

9. A chill mould as claimed in any one of the Claims 6 to 8, characterised in that said device further comprises an annular deflector (34) adapted to channel the secondary cooling fluid along the internal cylindrical wall (15) of the sealed caisson (12).

10. A chill mould as claimed in any one of the Claims 6 to 9, characterised in that the blading of the rotor is inclined in such a manner as to cause the secondary cooling fluid to descend along the internal cylindrical wall (15) of the sealed caisson (12).
